# EUROPÄISCHE PATENTSCHRIFT

(11) **EP 1 398 084 B1**
(45) Veröffentlichungstag und Bekanntmachung des Hinweises auf die Patenterteilung: **21.02.2007**
(21) Anmeldenummer: 02405783.8
(22) Anmeldetag: 10.09.2002
(51) Int. Cl.: B05C 5/00

(54) **Verfahren und Vorrichtung zur Vorhangbeschichtung eines bewegten Trägers**
Curtain coating method and device for coating a moving substrate
Procédé et dispositif d'enduction au rideau d'un substrat en mouvement

(43) Veröffentlichungstag der Anmeldung: 17.03.2004
(73) Patentinhaber: ILFORD Imaging Switzerland GmbH, 1723 Marly 1 (CH)
(72) Erfinder: Gugler, Gilbert, 1723 Marly (CH); Pasquier, Maurice, 1635 La Tour-de-Trême (CH)

(56) Entgegenhaltungen:
- EP-A- 0 327 020
- EP-A- 1 023 949

## Beschreibung

### Technisches Gebiet

Die vorliegende Erfindung bezieht sich auf ein Verfahren und eine Vorrichtung zur Beschichtung eines bewegten Trägers, bei dem das Beschichtungsmaterial in einem frei fallenden Vorhang auf einen bewegten Träger aufgetragen wird.

### Stand der Technik

Bei Vorhangbeschichtung, insbesondere bei einer grossen Breite der Beschichtungsanlage und bei grossen Beschichtungsgeschwindigkeiten, ergeben sich eine grosse Anzahl von Schwierigkeiten, um die im frei fallenden Vorhang vorhandenen Giesslösungen möglichst gleichmässig auf die bewegte Unterlage zu bringen.

Eine der Schwierigkeiten besteht darin, dass beim freien Fall des Vorhanges die Ränder des Vorhangs stabilisiert werden müssen, da sich sonst der Vorhang unter der Wirkung der Oberflächenspannung gegen die Mitte hin zusammenzieht. Um einen stabilen und über die ganze Beschichtungsbreite gleichmässig dicken Vorhang zu erzeugen, müssen in der Regel Seitenführungen verwendet werden. Verschiedene Ausführungen solcher Seitenführungen werden zum Beispiel in den Patentanmeldungen EP 0'281'520, EP 0'606'038, EP 0'740'197, EP 0'841'588, EP 0'907'103 und EP 1'023'949 beschrieben. Dem fallenden Vorhang wird dabei an den Rändern zusätzlich Flüssigkeit zugeführt, um der Verzögerung der Fallgeschwindigkeit, erzeugt durch die Reibung der Vorhangflüssigkeit an der Seitenführung, entgegenzuwirken. Zur Einstellung der gewünschten Beschichtungsbreite und zur Stabilisierung der Ränder, welche beim Auftreffen der Beschichtungsflüssigkeit auf dem Träger entstehen, werden die an den Seitenführungen nach unten geführten Vorhangränder vor dem Aufprall des Vorhanges auf den bewegten Träger abgetrennt und/oder durch eine Unterdruckvorrichtung abgesaugt.

Allen diesen aus dem Stand der Technik bekannten Verfahren liegt der Gedanke zugrunde, mittels der an den Seitenführungen zugesetzten Flüssigkeit einen Schmier- und Spüleffekt zu bewirken, welcher den freien Fall des Vorhanges stabilisiert. Ebenso liegt der Grundgedanke vor, diese zusätzliche Menge an Flüssigkeit kurz vor dem Aufprall des Vorhangs auf den bewegten Träger abzutrennen. Bei allen Abtrennsystemen, insbesondere den Absaugsystemen, welche mit kleinen Öffnungen arbeiten, können Verstopfung, Verklebung und Verschmutzung der Abtrenneinrichtung zu verschiedenen Schwierigkeiten im Einsatz führen, insbesondere wenn der Vorhang schnell härtende oder klebende oder reaktive Giesslösungen enthält und / oder die Auftragsmengen hoch sind.

In der Patentanmeldung EP 0'740'197 werden neuartige Seitenführungen beschrieben, bei denen die Zufuhr der Seitenflüssigkeit, beispielsweise Wasser oder eine Wasser-Gelatinelösung, als Film quer zum Giessvorhang erfolgt und dieser Flüssigkeitsfilm in einer Nut als Führungsfläche in der Seitenführung nach unten fliesst. Damit werden unkontrollierte wellenförmige Bewegungen im Vorhang vermieden. In dieser Patentanmeldung werden keine näheren Angaben über die in der Praxis am besten geeignete Oberflächenbeschaffenheit und Breite der Nut gemacht.

In der Patentanmeldung EP 0'841'588 wird die dazugehörende Absaugvorrichtung beschrieben, in welcher der Vorhangrand zusammen mit der zugeführten Seitenflüssigkeit entfernt wird. Ohne diese Absaugvorrichtung können die in der Patentanmeldung EP 0'740'197 beschriebenen Seitenführungen in der Produktionspraxis nicht eingesetzt werden.

In der Patentanmeldung EP 0'327'020 wird eine Vorrichtung für den Vorhangguss eines bewegten Trägers und ein Beschichtungsverfahren beschrieben, in der entlang der Seitenführungen durch Röhren eine Seitenflüssigkeit eingespeist wird und die Beschichtungsflüssigkeit zusammen mit der Seitenflüssigkeit, ohne deren vorherige Abtrennung, auf den Träger aufgebracht wird.

In der Patentanmeldung JP 55-073'364 wird eine Vorrichtung für den Vorhangguss eine bewegten Trägers und ein Beschichtungsverfahren beschrieben, bei welcher der Abstand zwischen dem unteren Ende der Seitenführungen und dem bewegten Träger 1 mm bis 5 mm beträgt.

### Zusammenfassung der Erfindung

Ziel der Erfindung ist die Bereitstellung eines Verfahrens und einer Vorrichtung für den Vorhangguss, bei dem der Vorhang ungestört fällt und eine gleichmässige Beschichtung mit guter Randqualität erfolgt und es nicht nötig ist, den Vorhangrand mittels eines Abtrennsystems zu entfernen.

Dieses Ziel wird erreicht, indem für die Nut als Führungsfläche in der Seitenführung eine optimale Breite, eine optimierte Oberflächenstruktur sowie eine geeignete Form der unteren Enden der Seitenführungen gewählt wird.

Ein weiteres Ziel der Erfindung ist die Bereitstellung eines Verfahrens und einer Vorrichtung, mit dem eine gleichmässige Beschichtung mit guter Randqualität ohne wesentlichen Materialverlust bei vielen verschiedenen Giessbedingungen (Geschwindigkeit des bewegten Trägers, Auftragsmenge, Viskosität und dynamische Oberflächenspannung der Beschichtungsflüssigkeiten) erreicht werden kann.

Diese Ziele werden mit einer Vorrichtung gemäss Anspruch 1 und mit einem Verfahren gemäss Anspruch 10 erreicht.

### Kurze Beschreibung der Zeichnungen

Figur 1 zeigt eine perspektivische Sicht einer schematisch dargestellten Vorhangbeschichtungsanlage.

Figur 2 zeigt einen Längsschnitt an der angegebenen Stelle von Figur 1. Die Schnittfläche entspricht der Fläche des fallenden Vorhangs.

Figur 3 zeigt einen Längsschnitt an der angegebenen Stelle von Figur 2.

Figur 4 zeigt im Längsschnitt eine Detailansicht des unteren Endes einer Seitenführung an der in Figur 2 angegebenen Stelle.

### Detaillierte Beschreibung der Erfindung

Die Erfindung wird im folgenden anhand von Zeichnungen und Beispielen näher erläutert.

Wesentliche Bestandteile der Beschichtungsvorrichtung sind, wie schematisch in Figur 1 angegeben wird, die Giesserplatten (1) mit den seitlich angebrachten Seitenbegrenzungsplatten (2). An der Giesslippe (4) der Giesserfrontplatte (5) beginnt der freie Fall des Vorhanges (6). Von diesem Punkt an wird der Vorhang durch die Seitenführungen (7) stabilisiert. Die Beschichtungsvorrichtung weist ferner einen zu beschichtenden Träger (8) auf, der im Drehsinn der Giesswalze (9) um diese herum und unter der Beschichtungsvorrichtung hindurch geführt wird.

Bei der erfindungsgemässen Vorrichtung wird, wie Figur 2 entnommen werden kann, der seitenbegrenzende Flüssigkeitsfilm (10) quer zum Vorhang zugeleitet. Dabei ist der Zuführungsschlitz (12) derart gestaltet, dass die Fliessrichtung des Flüssigkeitsfilms (11) beim Austritt aus dem Zuführungsschlitz die gleiche wie diejenige des fallenden Vorhangs (6) ist, um Störungen des Geschwindigkeitsprofils möglichst klein zu halten.

Die Flüssigkeit, welche den seitenbegrenzenden Flüssigkeitsfilm bildet, besteht vorwiegend aus Wasser, das gegebenenfalls aber auch Netzmittel, anorganische oder organische Salze, Polymere, Pigmente oder Komponenten der Beschichtungsflüssigkeit enthalten kann. Es ist auch möglich, nicht wässrige Flüssigkeiten für den seitenbegrenzenden Flüssigkeitsfilm zu verwenden.

Die Breite L der Nut (13) in Figur 3, der eigentlichen Führungsfläche des Vorhangs, liegt zwischen 4 mm und 11 mm, vorzugsweise zwischen 6 mm und 9 mm. Innerhalb dieses Bereiches der Breite der Nut (13) erzielt man schon mit kleinsten und kleinen Mengen an Seitenflüssigkeit eine optimale Stabilität des Vorhangs, gemessen anhand der kleinsten Dosiermengen der Beschichtungslösungen, bei welchen der Vorhang sich gerade noch nicht von den Seitenführungen ablöst.

Von besonderer Wichtigkeit ist die physikalische Beschaffenheit der Oberfläche der Nut (13). Bevorzugt werden raue Oberflächen, insbesondere in Vorhangfallrichtung gerillte Oberflächen, wobei das Profil der Rillen sinusförmig, dreiecksförmig oder rechtecksförmig oder eine Mischung dieser Profile ist, obwohl solche rauen Oberflächen wesentlich schwieriger zu reinigen sind als glatte Oberflächen. Die Rillen werden in der Vorfangfallrichtung durchgehend oder unterbrochen angebracht. Der Abstand der einzelnen Rillen liegt zwischen 10 µm und1000 µm, vorzugsweise zwischen 100 µm und 250 µm. Die Tiefe der Rillen liegt zwischen 1 µm und 500 µm, vorzugsweise zwischen 30 µm und 100 µm.

Ein stabiler Beschichtungsvorgang lässt sich mit der erfindungsgemässen Vorrichtung schon mit Mengen an Seitenflüssigkeit, die geringer als 3 I/h sind, erreichen.

Im Gegensatz dazu brauchen alle bisherigen Vorrichtungen, wie beispielsweise die Kombination der in der Patentanmeldung EP 0'740'197 beschriebenen Seitenführungen und der in der Patentanmeldung EP 0'841'588 beschriebenen Absaugvorrichtung, hohe Mengen an Seitenflüssigkeit, typischerweise zwischen 8 I/h und 24 I/h.

Unerwarteterweise wurden mit den gleichen Beschichtungsflüssigkeiten beim erfindungsgemässen Verfahren und der erfindungsgemässen Vorrichtung wegen der optimierten Oberfläche und Breite der Nut wesentlich kleinere Werte der minimalen Dosiermenge der Beschichtungsflüssigkeiten erreicht als bei Verwendung der obigen, bekannten Vorrichtung ohne optimierte Oberfläche und Breite der Nut. Die Stabilität der Vorhangränder an den Seitenführungen ist somit durch die optimierte Oberflächenstruktur und Breite der Nut erheblich verbessert worden, was erlaubt, auf die Entfernung der Vorhangränder mittels eines Abtrennsystems zu verzichten.

Am unteren Ende der Seitenführungen wird, wie Figur 4 entnommen werden kann, die gesamte Beschichtungsflüssigkeit zusammen mit der Seitenflüssigkeit auf den bewegten Träger aufgebracht. Um hier eine Strömungsablösung des Vorhangs von den Seitenführungen zu vermeiden, muss der Winkel α zwischen den beiden Seiten der Schneide im Bereich zwischen 0° und 90° liegen, bevorzugt sind Werte zwischen 10° und 60°.

Je nach der Viskosität und der Menge der aufzutragenden Beschichtungslösungen verursacht die an den Seitenführungen zugeführte Menge an vorwiegend wässriger Seitenflüssigkeit eine mehr oder weniger starke Verdünnung der Randzone des Vorhangs, was zu lokalen Emiedrigungen der Viskosität der Beschichtungslösungen und zu höheren Auftragsmengen in den Randzonen führt. Weiter kann in den Vorhangrandzonen Luft unter den fallenden Vorhang gesaugt werden, was ebenfalls zu Begussstörungen führt.

Um diesen Lufteinzug in den Vorhangrandzonen zu verhindern, insbesondere bei kleinen Auftragsmengen und niedrigen Viskositäten der Beschichtungslösungen, muss das untere Ende der Seitenführungen eine geeignete Form aufweisen. Das untere, gegen den Vorhang gerichtete Ende der Seitenführungen ist, wie Figur 4 entnommen werden kann, als nach unten gerichtete, vorstehende Schneide ausgebildet, deren untere Kante scharf oder leicht abgerundet ist. Sowohl Höhe wie Breite dieser Schneide liegen im Bereich von einigen Millimetern. Der Winkel β zwischen der dem Vorhang zugewandten Seite der Schneide und der Horizontalen liegt im Bereich zwischen 0° und 90°, bevorzugt sind Werte zwischen 30° und 90°.

Am untersten Ende der Seitenführung verlässt der fallende Vorhang die Seitenführungen und fällt ungeführt bis auf den darunter liegenden bewegten Träger. Auf dieser ungeführten Strecke hat der Vorhang die Tendenz, sich auf Grund der Oberflächenspannungen der Beschichtungslösungen zusammenzuziehen. Dies führt auf dem bewegten Träger, wie bei allen bisher bekannten Vorhanggussverfahren gemäss dem Stand der Technik, zu einem mehr oder weniger stark ausgeprägten Randwulst. Solche Randwülste müssen möglichst vermieden werden, da die erhöhten Auftragsmengen in diesen Bereichen zu ungenügender Trocknung führen, was zu einem Verkleben der einzelnen Windungen der aufgerollten Materialbahnen führt.

Um die entstehenden Randwülste möglichst klein zu halten, muss die Distanz zwischen den unteren Enden der Seitenführungen und dem bewegten, zu beschichtenden Träger d, wie in Figur 4 angegeben, in einem Bereich zwischen 0.05 mm und 3 mm, bevorzugt zwischen 0.4 mm und 1.5 mm liegen.

Abhängig von den Auftragsmengen und Viskositäten der Beschichtungslösungen kann Randflüssigkeit (Mischung aus Seitenführungsflüssigkeit und Beschichtungsflüssigkeiten) unter die Seitenführungselemente gezogen werden und dadurch zu starken Verschmutzungen im Bereich der Vorhangauftreffregion führen. Um diese Verschmutzungen zu verhindern, muss einerseits die Distanz d an die Auftragsmengen und Viskositäten der Beschichtungslösungen angepasst werden und andererseits die Oberfläche der Unterseiten (14) der Seitenführungen hydrophob sein. Die freie Oberflächenenergie dieser Unterseiten muss zwischen 10 mNm und 60 mNm, bevorzugt zwischen 20 mNm und 45 mNm liegen. Geeignete Beschichtungen der Unterseite sind amorpher Kohlenstoff oder Teflon. Eine besonders bevorzugte Beschichtung ist Teflon.

Selbstverständlich kann die erfindungsgemässe Vorrichtung bezüglich der angegebenen Masse variiert und den verschiedenen, in der Praxis auftretenden Arbeitsbedingungen angepasst werden. Während jede einzelne der vorhin beschriebenen Massnahmen bereits weitgehende Verbesserungen bezüglich der Qualität der Beschichtung herbeiführt, ergibt die Kombination der vorhin beschriebenen Massnahmen für die Seitenführungen (geeignete Winkel α und β*,* optimale Oberflächenstruktur und Breite der Nut und optimale Beschichtung der Unterseite (14)) ein Verfahren und eine Vorrichtung, bei der man auf jegliche Abtrennsysteme und

Absaugvorrichtungen verzichten kann und trotzdem eine einwandfreie Begussqualität auf dem bewegten Träger erhält.

Die erfindungsgemässe Vorrichtung weist die folgenden grossen Vorteile auf:
- Es muss keine Infrastruktur für die Abtrennsysteme und die Wegleitung der abgetrennten Begussflüssigkeiten zur Verfügung gestellt werden.
- Es treten weniger Produktionsunterbrüche auf, da der häufige Ausfall der Absaugvorrichtungen durch Verstopfen oder Verkleben nicht mehr vorkommt, da diese störanfälligen Systeme nicht mehr benötigt werden.
- Es können auch hochreaktive Beschichtungsflüssigkeiten vergossen werden.

Die erfindungsgemässe Vorrichtung wird in den folgenden Beispielen mit einer Vorrichtung des Standes der Technik verglichen, wobei diese Beispiele keine Einschränkung der Erfindung bedeuten.

### Beispiele

### Beispiel 1

Eine erste Beschichtungsflüssigkeit wurde mit den in Tabelle 1 aufgeführten Bestandteilen hergestellt. Die Mengen, mit Ausnahme derjenige des Wassers, sind die der aufgetragenen und anschliessend getrockneten Schichten.

**Tabelle 1**

| Bestandteil (Konzentration) | Menge (g/m²) |
|---|---|
| Lanthan-dotiertes AIOOH (Festsubstanz) | 48.000 |
| Milchsäure (90%) | 0.780 |
| Polyvinylalkohol A (10.0 %) | 1.440 |
| Polyvinylalkohol B (7.5 %) | 2.880 |
| Weichmacher 1 (40 %) | 1.440 |
| Weichmacher 2 (50 %) | 0.200 |
| Netzmittel A (3 %) | 0.208 |
| Wasser | 153.752 |
| Total | 208.700 |

Das lanthandotierte AIOOH wurde nach dem in Beispiel 1 der Patentanmeldung EP 0'967'086 beschriebenen Verfahren hergestellt. Polyvinylalkohol A ist Mowiol 26-88, Polyvinylalkohol B ist Mowiol 56-98, beide erhältlich bei Omya AG, Oftringen, Schweiz; der Weichmacher 1 ist 1,1,1-Tris-(hydroxymethyl)-propan, erhältlich bei Fluka Chemie GmbH, Buchs, Schweiz; der Weichmacher 2 ist Glycerin und das Netzmittel A ist Triton X-100, erhältlich bei Christ Chemie AG, Reinach, Schweiz.

Eine zweite Beschichtungsflüssigkeit wurde mit den in Tabelle 2 aufgeführten Bestandteilen hergestellt. Die Mengen, mit Ausnahme derjenige des Wassers, sind die der aufgetragenen und anschliessend getrockneten Schichten.

**Tabelle 2**

| Bestandteil (Konzentration) | Menge (g/m²) |
|---|---|
| Gelatine | 11.700 |
| Bakterizid (5.88 %) | 0.006 |
| Netzmittel B (10.3 %) | 0.051 |
| Netzmittel C (5.26 %) | 0.071 |
| Wasser | 60.172 |
| Total | 72.000 |

Die Gelatine ist eine alkalisch hergestellte Knochengelatine, erhältlich bei Deutsche Gelatinefabriken, Eberbach, Deutschland; das Bakterizid ist Chlormetakresol, erhältlich bei Chemia Brugg AG, Brugg, Schweiz; das Netzmittel B ist Niaproof 04, erhältlich bei Fluka Chemie GmbH, Buchs, Schweiz und das Netzmittel C ist Olin 10G, erhältlich bei Arch Chemicals, Norwalk, USA.

Mit diesen beiden Beschichtungsflüssigkeiten wurden mittels eines Vorhanggiessers, der die beschriebenen, erfindungsgemässen Seitenführungen enthielt, ein Vorhang gebildet. Die Stabilität des Vorhanges wurde anhand der minimalen Dosiermengen der Beschichtungsflüssigkeiten gemessen, bei welchen der gebildete Vorhang noch eine stabile Lage zwischen den erfindungsgemässen Seitenführungen einnahm. Als Seitenführungsflüssigkeit wurde deionisiertes, mit etwas Natriumchlorid versetztes Wasser verwendet. Der Zusatz des Natriumchlorids ist nötig, um die Menge der Seitenführungsflüssigkeit mittels Magnetoflow einzustellen.

In Tabelle 3 sind die Ergebnisse, die mit der erfindungsgemässen Vorrichtung erhalten wurden, zusammengestellt. Die Breite der Nut (13) betrug 7 mm, der Winkel α 45°, der Winkel β 90°, die Oberfläche der Nut war mit durchgehenden sägezahnförmigen Rillen mit einer Höhe von 50 µm in Abständen von 150 µm versehen.

**Tabelle 3**

| Menge der zugeführten Seitenflüssigkeit (l/h) | Minimale Dosiermenge der Beschichtungsflüssigkeit 1 (l/h) | Minimale Dosiermenge der Beschichtungsflüssigkeit 2 (l/h) |
|---|---|---|
| 1 | 63.18 | 43.74 |
| 1.5 | 38.88 | 25.26 |
| 2 | 43.74 | 20.40 |
| 3 | 68.04 | 34.02 |

In Tabelle 4 sind die Ergebnisse, die mit der in der Patentanmeldung EP 0'841'588 beschriebenen Vorrichtung erhalten wurden, zusammengestellt. Die Breite der Nut (13) betrug in diesem Fall 17 mm, der Winkel α 45°, der Winkel β 90°, die Oberfläche der Nut war glatt.

**Tabelle 4**

| Menge der zugeführten Seitenflüssigkeit (l/h) | Minimale Dosiermenge der Beschichtungsflüssigkeit 1 (l/h) | Minimale Dosiermenge der Beschichtungsflüssigkeit 2 (l/h) |
|---|---|---|
| 6 | 72.90 | 43.74 |
| 8 | 53.46 | 37.92 |
| 16 | 63.18 | 58.32 |

Ein Vergleich der Ergebnisse in den Tabellen 3 und 4 zeigt sofort, dass mit der Vorrichtung, welche die erfindungsgemässen Seitenführungen enthält, die minimalen Dosiermengen für die beiden Beschichtungsflüssigkeiten zusammen wesentlich geringer sind als mit der Vorrichtung des Stands der Technik. Weiter ist mit den erfindungsgemässen Seitenführungen die benötigte Menge der Seitenführungsflüssigkeit viel kleiner.

### Beispiel 2

Als Beschichtungsflüssigkeit wurde die in Tabelle 1 beschriebene Zusammensetzung verwendet.

Die hergestellte Beschichtungslösung wurde mittels eines Vorhanggiessers auf einen handelsüblichen polyethylenbeschichteten Papierträger aufgebracht. Als Seitenführungsflüssigkeit wurde deionisiertes, mit etwas Natriumchlorid versetztes Wasser verwendet. Die Distanz d zwischen dem unterem Ende der Seitenführungen und dem bewegten Träger wurde im Bereich zwischen 0.4 mm und 3.0 mm variiert. Die Unterseite der Seitenführungen hatte eine Teflonoberfläche.

Beurteilt wurden die Randqualität und der Einzug von Flüssigkeit (Beschichtungs- und Seitenführungsflüssigkeit) unter die Seitenführungsvorrichtung. Für die Beurteilung der Randqualität wurde die folgende fünfstufige Skala verwendet:

| | |
|---|---|
| 1 (am besten) | regelmässiger Rand, Breite des Randwulstes < 3.5 mm |
| 2 | regelmässiger Rand, Breite des Randwulstes 3.5 bis 5 mm |
| 3 | unregelmässiger Rand, Breite des Randwulstes < 5 mm |
| 4 | regelmässiger oder unregelmässiger Rand, Breite des Randwulstes > 5 mm |
| 5 (am schlechtesten) | regelmässiger oder unregelmässiger Rand mit Abriss des Vorhangs oder Lufteinzug |

In Tabelle 5 ist die Qualität der Giessränder und die Tendenz zum Einzug von Beschichtungsflüssigkeit unter die Seitenführung bei verschiedenen Abständen zwischen dem unteren Ende der Seitenführungen und dem zu begiessenden bewegten Träger zusammengestellt.

**Tabelle 5**

| Distanz zwischen dem untersten Ende der Seitenführungen und dem Träger (mm) | Randbeurteilung und Beurteilung des Einzugs von Flüssigkeit unter die Seitenführungen |
|---|---|
| 0.40 | Note 3; Einzug von Flüssigkeit unter die Seitenführungen |
| 0.50 | Note 3; gelegentlich Einzug von Flüssigkeit unter die Seitenführungen und davon herrührende Verschmutzung |
| 0.75 | Note 1; kein Einzug von Flüssigkeit unter die Seitenführungen |
| 1.00 | Note 1; kein Einzug von Flüssigkeit unter die Seitenführungen |
| 1.50 | Note 2; kein Einzug von Flüssigkeit unter die Seitenführungen |
| 2.00 | Note 3; kein Einzug von Flüssigkeit unter die Seitenführungen |
| 3.00 | Note 4; kein Einzug von Flüssigkeit unter die Seitenführungen |

Wie den Ergebnissen von Tabelle 5 sofort zu entnehmen ist, beträgt der optimale Abstand zwischen dem unteren Ende der Seitenführungen und dem zu begiessenden bewegten Träger 0.4 mm bis 1.5 mm.

### Beispiel 3

Als Beschichtungsflüssigkeit wurde die in Tabelle 2 beschriebene Zusammensetzung verwendet.

Die hergestellte Beschichtungslösung wurde mittels eines Vorhanggiessers auf einen handelsüblichen polyethylenbeschichteten Papierträger aufgebracht. Als Seitenführungsflüssigkeit wurde deionisiertes, mit etwas Natriumchlorid versetztes Wasser verwendet. Die Distanz d zwischen dem unterem Ende der Seitenführungen und dem bewegten Träger betrug 1.0 mm. Die Unterseite der Seitenführungen wurde mit verschiedenen Materialien beschichtet.

In Tabelle 6 ist die Qualität der Giessränder und die Tendenz zum Einzug von Beschichtungsflüssigkeit unter die Seitenführung bei verschiedenartig beschichteten Oberflächen der Unterseiten der Seitenführungen zusammengestellt.

**Tabelle 6**

| Beschichtung der Unterseite der Seitenführungen | Beurteilung des Einzugs von Flüssigkeit unter dir Seitenführungen |
|---|---|
| Rostfreier Stahl | immer Einzug von Flüssigkeit unter die Seitenführungen, etwa 5 bis 10 mm, Tropfenbildung an der Unterseite |
| Titannitrid | immer Einzug von Flüssigkeit unter die Seitenführungen, etwa 3 bis 5 mm, etwas Tropfenbildung an der Unterseite |
| Amorpher Kohlenstoff | unregelmässiger Einzug von Flüssigkeit unter die Seitenführungen, etwa 3 bis 8 mm, keine Tropfenbildung an der Unterseite |
| Teflon | kein Einzug von Beschichtungsflüssigkeit unter die Seitenführung |

Wie Tabelle 6 unmittelbar entnommen werden kann, ist Teflon eine besonders geeignete Beschichtung der Unterseite (14) der erfindungsgemässen Seitenführungen.

## Patentansprüche

1. Vorrichtung zur Vorhangbeschichtung eines bewegten Trägers (8) mit mindestens einer Beschichtungsflüssigkeit, bestehend aus zwei Seitenführungen (7) zur Stabilisierung des freien Falls des Vorhangs (6) und je einem am oberen Ende der Seitenführungen angeordneten Zuführungsschlitz (12), durch den der seitenbegrenzende Flüssigkeitsfilm (11) quer zum Vorhang in eine Nut (13) der Seitenführung zugeleitet wird, **dadurch gekennzeichnet, dass** die Oberfläche der Nut rau ist.

2. Vorrichtung zur Vorhangbeschichtung eines bewegten Trägers gemäss Anspruch 1, **dadurch gekennzeichnet, dass** die Breite der Nut (13) 4 mm bis 15 mm, vorzugsweise 6 mm bis 8 mm beträgt.

3. Vorrichtung zur Vorhangbeschichtung eines bewegten Trägers gemäss den Ansprüchen 1 und 2, **dadurch gekennzeichnet, dass** die Oberfläche der Nut (13) parallel zur Vorhangfallrichtung gerillt ist.

4. Vorrichtung zur Vorhangbeschichtung eines bewegten Trägers gemäss Anspruch 3, **dadurch gekennzeichnet, dass** das Profil der Rillen sinusförmig, dreiecksförmig oder rechtecksförmig oder eine Mischung all dieser Profile ist.

5. Vorrichtung zur Vorhangbeschichtung eines bewegten Trägers gemäss Anspruch 3, **dadurch gekennzeichnet, dass** der Abstand der einzelnen Rillen zwischen 10 µm und 1000 µm, vorzugsweise zwischen 100 µm und 250 µm, und die Tiefe der Rillen zwischen 1 µm und 500 µm, vorzugsweise zwischen 30 µm und 100 µm liegt.

6. Vorrichtung zur Vorhangbeschichtung eines bewegten Trägers gemäss Anspruch 1, **dadurch gekennzeichnet, dass** an den unteren Enden der Seitenführungen (7) zusätzlich je eine abwärts gerichtete vorstehende Schneide mit einer Unterseite (14) angebracht ist, worin die beiden Seiten der Schneide einen Winkel α einschliessen und die dem Vorhang zugewandte Seite der Schneide einen Winkel β mit der Horizontalen einschliesst und der Winkel 0° bis 90°, vorzugsweise 10° bis 60° beträgt.

7. Vorrichtung zur Vorhangbeschichtung eines bewegten Trägers gemäss Anspruch 1, **dadurch gekennzeichnet, dass** an den unteren Enden der Seitenführungen (7) zusätzlich je eine abwärts gerichtete vorstehende Schneide mit einer Unterseite (14) angebracht ist, worin die beiden Seiten der Schneide einen Winkel α einschliessen und die dem Vorhang zugewandte Seite der Schneide einen Winkel mit der Horizontalen einschliesst und der Winkel 0° bis 90°, vorzugsweise 30° bis 90° beträgt.

8. Vorrichtung zur Vorhangbeschichtung eines bewegten Trägers gemäss den Ansprüchen 6 und 7, **dadurch gekennzeichnet, dass** die Oberfläche der Unterseite (14) der abwärts gerichteten vorstehenden Schneide hydrophob mit einer freien Oberflächenenergie zwischen 10 mNm und 60 mNm, vorzugsweise zwischen 20 mNm und 45 mNm ist.

9. Vorrichtung zur Vorhangbeschichtung eines bewegten Trägers gemäss den Ansprüchen 6 und 7, **dadurch gekennzeichnet, dass** die Oberfläche der Unterseite (14) der abwärts gerichteten vorstehenden Schneide mit Teflon beschichtet ist.

10. Verfahren zur Vorhangbeschichtung eines Trägers mit mindestens einer Beschichtungsflüssigkeit unter Verwendung der Vorrichtung gemäss den Ansprüchen 1 - 9, **dadurch gekennzeichnet, dass** die Gesamtmenge der Beschichtungsflüssigkeit und der Seitenflüssigkeit auf den Träger aufgebracht wird.

11. Verfahren zur Vorhangbeschichtung eines Trägers mit mindestens einer Beschichtungsflüssigkeit unter Verwendung der Vorrichtung gemäss den Ansprüchen 1 - 9, **dadurch gekennzeichnet, dass** die Seitenflüssigkeit vor dem Auftreffen auf den Träger nicht abgetrennt wird.

12. Verfahren zur Vorhangbeschichtung eines Trägers mit mindestens einer Beschichtungsflüssigkeit unter Verwendung der Vorrichtung gemäss den Ansprüchen 1-9, **dadurch gekennzeichnet, dass** die Distanz zwischen dem unteren Ende der Seitenführungen und dem Träger 0.05 mm bis 3 mm, vorzugsweise 0.4 mm bis 1.5 mm beträgt.

## Claims

1. Device for curtain coating a moving substrate (8) with at least one coating solution, comprising two lateral guides (7) for the stabilisation of the free falling curtain (6) and, on both sides, a delivery slit (12) situated at the upper end of the lateral guides, through which the lateral limiting liquid film (11) is supplied transversely to the curtain in a groove (13), **characterised by** the fact that the surface of the groove is rough.

2. Device for curtain coating a moving substrate according to claim 1, **characterised by** the fact that the width of the groove (13) is between 4 mm and 15 mm, preferably between 6 mm and 8 mm.

3. Device for curtain coating a moving substrate according to claims 1 and 2,
**characterised by** the fact that the surface of the groove (13) has incorporated channels arranged in the flow direction of the curtain.

4. Device for curtain coating a moving substrate according to claim 3, **characterised by** the fact that the profile of the channels is sinusoidal, triangular or rectangular or a mixture of these profiles.

5. Device for curtain coating a moving substrate according to claim 3, **characterised by** the fact that the distance between the channels is between 10 µm and 1000 µm, preferably between 100 µm and 250 µm, and the depth of the channels is between 1 µm and 500 µm, preferably between 30 µm and 100 µm.

6. Device for curtain coating a moving substrate according to claim 1, **characterised by** the fact that in addition a downward protruding edge having an underside (14) is mounted at the lower ends of the lateral guides (7), wherein the two sides of the downward protruding edge include an angle α and the side of the edge oriented towards the curtain includes an angle β with the horizontal line and the angle α being between 0° and 90°, preferably between 10° and 60°.

7. Device for curtain coating a moving substrate according to claim 1, **characterised by** the fact that in addition a downward protruding edge having an underside (14) is mounted at the lower ends of the lateral guides (7), wherein the two sides of the downward protruding edge include an angle α and the side of the edge oriented towards the curtain includes an angle β with the horizontal line and the angle β being between 0° and 90°, preferably between 30° and 90°.

8. Device for curtain coating a moving substrate according to claims 6 and 7, **characterised by** the fact that the surface of the underside (14) of the downward protruding edge is hydrophobic with a free surface energy is between 10 mNm and 60 mNm, preferably between 20 mNm and 45 mNm.

9. Device for curtain coating a moving substrate according to claims 6 and 7, **characterised by** the fact that the surface of the underside (14) of the downward protruding edge is coated with Teflon.

10. Method for curtain coating a moving substrate with at least one coating solution using the device according to claims 1 to 9, **characterised by** the fact that the whole amount of the coating solution and of the lateral flow liquid is applied to the support.

11. Method for curtain coating a moving substrate with at least one coating solution using the device according to claims 1 to 9, **characterised by** the fact that the lateral flow liquid is not separated before the impingement on the support.

12. Method for curtain coating a moving substrate with at least one coating solution using the device according to claims 1 to 9, **characterised by** the fact that the distance between the lower end of the lateral guides and the support is situated between 0.05 mm and 3 mm, preferably between 0.4 mm and 1.5 mm.

## Revendications

1. Dispositif permettant le revêtement par rideau d'un support en mouvement (8) avec au moins une solution d'étendage, comportant deux guidages latéraux (7) pour la stabilisation du rideau (6) en chute libre et, de chaque côté, une fente de dosage (12) située à l'extrémité supérieure des guidages latéraux, par laquelle le flux latéral (11) est alimenté transversalement au rideau dans une rainure (13), **caractérisée par le fait que** la surface de la rainure est rugueuse.

2. Dispositif permettant le revêtement par rideau d'un support en mouvement selon la revendication 1, **caractérisé par le fait que** la largeur de la rainure (13) est située entre 4 mm et 15 mm, de préférence entre 6 mm et 8 mm.

3. Dispositif permettant le revêtement par rideau d'un support en mouvement selon les revendications 1 et 2, **caractérisé par le fait que** la surface de la rainure (13) comporte des cannelures arrangées dans la direction de chute du rideau.

4. Dispositif permettant le revêtement par rideau d'un support en mouvement selon la revendication 3, **caractérisé par le fait que** les cannelures ont un profil sinusoïdal, triangulaire ou rectangulaire ou un mélange de ces profils.

5. Dispositif permettant le revêtement par rideau d'un support en mouvement selon la revendication 3, **caractérisé par le fait que** la distance entre les cannelures est située entre 10 µm et 1000 µm, de préférence entre 100 µm et 250 µm, et la profondeur des cannelures est située entre 1 µm et 500 µm, de préférence entre 30 µm et 100 µm.

6. Dispositif permettant le revêtement par rideau d'un support en mouvement selon la revendication 1, **caractérisé par le fait qu'**une lame ayant un tranchant orienté vers le bas avec une face inférieure (14) est disposée en supplément aux extrémités inférieures des guidages latéraux (7), les deux faces du tranchant forment un angle α, la face du tranchant orientée vers le rideau forme un angle β avec la ligne horizontale et l'angle a est situé entre 0° et 90°, de préférence entre 10° et 60°.

7. Dispositif permettant le revêtement par rideau d'un support en mouvement selon la revendication 1, **caractérisé par le fait qu'**une lame ayant un tranchant orienté vers le bas avec une face inférieure (14) est disposée en supplément aux extrémités inférieures des guidages latéraux (7), les deux faces du tranchant forment un angle α, la face du tranchant orientée vers le rideau forme un angle β avec la ligne horizontale et l'angle β est situé entre 0° et 90°, de préférence entre 30° et 90°.

8. Dispositif permettant le revêtement par rideau d'un support en mouvement selon les revendications 6 et 7, **caractérisé par le fait que** la surface de la face inférieure (14) du tranchant orienté vers le bas est hydrophobe avec une énergie superficielle libre située entre 10 mNm et 60 mNm, de préférence entre 20 mNm et 45 mNm.

9. Dispositif permettant le revêtement par rideau d'un support en mouvement selon les revendications 6 et 7, **caractérisé par le fait que** la surface de la face inférieure (14) du tranchant orienté vers le bas est recouvert de téflon.

10. Procédé permettant le revêtement par rideau d'un support en mouvement avec au moins une solution d'étendage en utilisant le dispositif selon les revendications 1 à 9, **caractérisé par le fait que** la quantité totale de la solution d'étendage et du flux latéral est déposée sur le support.

11. Procédé permettant le revêtement par rideau d'un support en mouvement avec au moins une solution d'étendage en utilisant le dispositif selon les revendications 1 à 9, **caractérisé par le fait que** le flux latéral n'est pas séparé avant l'impact sur le support.

12. Procédé permettant le revêtement par rideau d'un support en mouvement avec au moins une solution d'étendage en utilisant le dispositif selon les revendications 1 à 9, **caractérisé par le fait que** la distance entre l'extrémité inférieure des guidages latéraux et le support est située entre 0.05 mm et 3 mm, de préférence entre 0.4 mm et 1.5 mm.
